# EUROPÄISCHE PATENTSCHRIFT

(11) **EP 0 345 272 B1**
(45) Veröffentlichungstag und Bekanntmachung des Hinweises auf die Patenterteilung: **29.04.1992**
(21) Anmeldenummer: 88901256.3
(22) Anmeldetag: 27.01.1988
(51) Int. Cl.: H01P 1/12, H01H 5/02

(54) **ANORDNUNG ZUM EINSTELLEN EINES ROTORS**
ROTOR SETTING SYSTEM
AGENCEMENT DE REGLAGE D'UN ROTOR

(30) Priorität: 28.01.1987 DE 3702417; 28.02.1987 DE 3706515; 18.09.1987 DE 3731348
(43) Veröffentlichungstag der Anmeldung: 13.12.1989
(73) Patentinhaber: TELDIX GmbH, D-69046 Heidelberg (DE)
(72) Erfinder: RUFF, Gerd, D-8900 Heidelberg 1 (DE); KNÖRRCHEN, Harald, D-6918 Neckarsteinach (DE)
(74) Vertreter: Wiechmann, Manfred, Dipl.-Ing.
(86) Internationale Anmeldenummer: EP8800058
(87) Internationale Veröffentlichungsnummer: WO8805965

(56) Entgegenhaltungen:
- EP-A- 0 147 610
- WO-A-87/00349
- WO-A-87/06063

## Beschreibung

Die Erfindung betrifft eine Anordnung zum Einstellen eines Rotors in n mögliche Stellungen gemäß den Merkmalen des Anspruchs 1.

Es ist aus der WO 87/00 349 eine Bewegungsanordnung zum Einstellen des Rotors eines Hochfrequenzschalters in vorgegebene Schaltstellungen bekannt. Bei dieser Bewegungsanordnung sind statorzeitig wenigstens zwei elektrisch ansteuerbare Spulen und rotorseitig wenigstens ein Permanentmagnet so angeordnet, daß durch Ansteuern der Spulen der Rotor wenigstens näherungsweise in die vorgegebnen Schaltstellungen bewegt wird. Es ist ein berührungsfrei arbeitendes Verzögerungselement vorgesehen, welches die Rotorbewegung in der Nähe der vorgegebenen Schaltstellung abbremst.

Aus der EP-A3 0 147 610 ist ein Hohlleiterschalter mit insbesondere vier Rotorstellungen bekannt. Der Rotor dieses Hohlleiterschalters wird mit einem Schrittmotor nahe einer gewünschten Schaltstellung gedreht. Durch permanentmagnetische Kräfte eines Rastglieds wird der Rotor in eine durch das Rastglied vorgegebene exakte Schaltstellung zentriert.

Dis Aufgabe der Erfindung besteht darin, eine Anordnung sum Einstellen des Rotors eines Drehschalters in n mögliche Stellungen zu schaffen, bei der die Ansteuerung der Antriebsspulen über nur ein einziges Leitungspaar erfolgt.

Diese Aufgabe wird durch die in den beiden nebengeordneten Patentansprüchen 1 und 2 angegebenen Merkmale gelöst.

Bei der erfindungsgemäßen Anordnung werden alle Antriebsspulen nur über das gleiche Leitungspaar angesteuert. Es ist eine Hilfsstellung zwischen den einzelnen Raststellungen vorhanden, die jeweils näher bei der Ausgangsstellung als bei der folgenden Stellung liegt. Den rotor- und statorseitigen Permanentmagneten einer Rastanordnung ist ein entgegengesetzt gepolter, um einen solchen Winkel versetzter Permanentmagnet geringerer Feldstärke zugeordnet, daß in der Hilfsstellung nach dem Abschalten des Antriebssystems ein in Richtung der folgenden Stellung treibendes Moment den Rotor in die folgende stellung dreht und dieser dort zentriert wird. Die Achsen der benachbarten Antriebsspulen schließen einen Winkel von 360°/n oder 360°/2n ein.

Weitere Vorteile und Ausgestaltungen ergeben sich aus den Unteransprüchen und aus der Beschreibung. Durch die im Anspruch 6 genannte Verjüngung der Rastmagnete wird eine genauere Positionierung des Rotors erreicht und durch die im Anspruch 8 genannte weitere Antriebswicklung wird insbesondere ein schnelleres Umschalten des Rotors in die nächste Schaltstellung erreicht. Durch die in den Ansprüchen 9-11 erwähnte Dämpfungseinrichtung wird erreicht, daß der Rotor in den Raststellungen ohne Überschwingen und Pendeln zur Ruhe kommt.

Die Erfindung wird nachfolgend anhand von drei Ausführungsbeispielen näher erläutert.

Es zeigen
Fig. 1 eine Anordnung in prinzipieller Darstellung für acht Schaltstellungen in einer Teilabwicklung,
Fig. 2 die Momentenkennlinien der in Fig. 1 dargestellten Abwicklung,
Fig. 3 eine weitere Ausgestaltung der Erfindung mit einer weiteren Antriebswicklung,
Fig. 4 die Momentenkennlinien der in Fig. 3 dargestellten weiteren Ausgestaltung der Erfindung,
Fig. 5 eine Schaltung des für die weitere Ausgestaltung der Erfindung benötigten Verzögerungsglieds mit zwei Antriebswicklungen W1 und W2,
Fig. 6 Spannungskennlinien für das in Fig. 5 dargestellte Verzögerungsglied,
Fig. 7 einen prinzipiellen Aufbau einer bei einer Anordnung ähnlich Fig. 1a sowie bei einer weiteren Ausgestaltung ähnlich Fig. 3a anwendbaren integrierten Dämpfungseinrichtung in einer Teilabwicklung,
Fig. 8 einen prinzipiellen Aufbau einer Weiterbildung einer bei einer Anordnung ähnlich Fig. 1a sowie bei einer weiteren Ausgestaltung ähnlich Fig. 3a anwendbaren integrierten Dämpfungseinrichtung in einer Teilabwicklung.

Die Anordnung gemäß Fig. 1 zeigt in Fig. 1a einen Antrieb mit einem Stator 1 und einem Rotor 2 für acht Schaltstellungen, wie sie z.B. für das Schalten von Koaxial- oder Hohlleiterschaltern verwendet werden kann. Der aus einem Kunststoffkörper bestehende Stator 1 enthält eine Antriebswicklung mit 2n hintereinander und/oder parallel geschaltete Antriebsspulen 5, hier symbolisch als einfacher Leiter als Ausschnitt in einer Abwicklung dargestellt. Die Wicklungsanordnung ist gegenüber den Magnetstoßstellen des Rotors 2 um ca. 5,5° aus der Raststellung S₁ versetzt, um in dem Moment, wenn die Wicklung von einem Strom durchflossen wird, ein definiertes Drehmoment bestimmter Richtung zu erhalten.

Der Rotor 2 enthält acht um jeweils 45° versetzte Permanentmagnetpaare 3, deren Poliolge abwechselt sowie einen magnetischen Rückschluß 4.

In Fig. 1b sind einige der Rastanordnungen (Detend-Elemente) 6,7,8/9,10/ 11,12 dargestellt. Die Rastanordnungen 6,7,8/9,10/11,12 sind auf dem Rotor 2 und auf dem Stator 1 angeordnet. Auf dem Stator 1 befinden sich acht um jeweils 45° versetzte Permanentmagnetpaare 6,7/9,10/11,12, wovon der eine ein Permanentmagnet geringerer Feldstärke 7/10/12 ist. Die beiden radial entgegengesetzt magnetisierten Permanentmagnete 6,7/9,10/11,12 der Rastanordnung 6,7,8/9,10/11,12 des Stators 1 sind um ca. 13° zueinander versetzt angeordnet.
Auf dem Rotor 2 befindet sich ein zum Magneten 6 entgegengesetzt magnetisierter Permanentmagnet 8, der in der Schaltstellung S₁ dem Magneten 6 gegenüber angeordnet ist. Die Rastmagnete 6,8,9,11 der Rastanordnung 6,7,8/9,10/11,12 verjüngen sich auf der einander zugewandten Seite.

Der Antrieb 3,4,5 und die Rastanordnung 6,7,8/9,10/11,12 befinden sich in verschiedenen Ebenen.

In Fig. 2 sind Momentenkennlinien dargestellt. Hier zeigt die Kurve A den Verlauf des Antriebsmoments M_{A} im Bereich der Raststellung S₁ bis ca. 20°. Die Kurve B zeigt den Verlauf des Rastmoments M_{D} im Bereich von ca. 0° bis 45°. Das gleichbleibende Reinmoment M_{R} wird durch die Kurve C dargestellt.

Das Antriebsmoment M_{A} wird durch die parallel und/oder hintereinandergeschalteten Antriebsspulen 5 des Stators 1 hervorgerufen und erzeugt im gezeigten Beispiel ein Antriebsmoment M_{A}, welches den Rotor 2 aus der Raststellung S₁ nach rechts in Richtung der Raststellung S₂ treibt. Bis etwa 13° ist durch die Rastanordnung 6,7,8/9,10/11,12 ein gegenüber dem Antriebsmoment M_{A} (Kurve A) kleineres entgegengesetzt gerichtetes Rastmoment M_{D} (Kurve B) wirksam.

Ab etwa 13° addiert sich das Rastmoment M_{D} (Kurve B) zu dem antriebsmoment M_{A} (kurve A) und der Rotor 2 wird bei noch anliegendem Strom über 13° hinaus verdreht. Hier kann der Strom abgeschaltet werden. Jetzt wirkt nur noch das Rastmoment M_{D} (Kurve B), das in diesem Bereich stark durch die Wirkung der Magnete 7 und 8 bestimmt ist und welches im Bereich von etwa 22° seinen niedrigsten Wert erreicht, aber immer noch etwa fünfmal größer ist als das z.B. durch Lagerreibung hervorgerufene Reibmoment M_{R} (Kurve C). Das bis etwa 40° zunehmende Rastmoment M_{D} (Kurve B) treibt den Rotor 2 in Richtung der Raststellung S₂. ab etwa 40° nimmt das Rastmoment M_{d} (Kurve B) steil ab und wird bei 45° zu Null. Die Magnete 8 und 9 der Rastanordnung 6,7,8/9, 10/11,12 stehen sich jetzt gegenüber (Raststellung S₂).

Soll der Rotor 2 in die nächste Raststellung (S₃) gedreht werden, so wird ein neuer Stromimpuls gleicher Polarität auf dem gleichen Leitungspaar benötigt.

Die Figuren 3 bis 6 zeigen eine weitere Ausgestaltung der Erfindung. Die Fig. 3a zeigt einen antrieb mit einem Stator 1 und einem Rotor 2 für acht Schaltstellungen. Der Stator 1 enthält zwei Antriebswicklungen mit zweimal acht parallel und/oder hintereinander geschalteten Antriebsspulen 5′, 5˝, hier ebenfalls symbolisch als einfacher Leiter als Ausschnitt in einer Abwicklung dargestellt. Die 1. Antriebswicklung mit den Spulen 5′ ist ebenfalls gegenüber den Magnetstoßstellen des Rotors 2 um ca. 5,5° aus der Raststellung S₁, S₂, S₃, ... heraus versetzt, während die 2. Antriebswicklung mit den Spulen 5˝ gegenüber der 1. Antriebswicklung einen Versatz von ca. 28° aufweist, um durch eine zeitverzögerte Ansteuerung der 2. Antriebswicklung ein Antriebsmoment gleicher Größe und gleicher Drehrichtung zu erhalten. Die beiden Antriebsspulen erzeugen nacheinander gleiche Magnetpole.

Der Rotor 2 enthält acht um jeweils 45° versetzte Permanentmagnetpaare 3, deren Polfolge abwechselt, sowie einen magnetischen Rückschluß 4.

In Fig. 3b ist ein Teil der Rastanordnung 6,7,8/9,10/11,12 dargestellt. Die Rastanordnung 6,7,8/9,10/11,12 ist wie im Ausführungsbeispiel 1 auf dem Rotor 2 und auf dem Stator 1 angeordnet. Der einzige Unterschied zum ersten ausführungsbeispiel ist die Anordnung der Magnete geringerer Feldstärke 7,10,12, die jetzt einen Versatz von ca. 16° gegenüber den Permanentmagneten 6,9,11 aufweisen.

In Fig. 4 sind die Momentenkennlinien des zweiten Ausführungsbeispiels dargestellt. Hier zeigt die Kurve D₁ den Verlauf des Antriebsmoments M_{A₁} der ersten Antriebswicklung im Bereich der Raststellung S₁ bis ca. 19°. Die Kurve D₂ zeigt den Verlauf des Antriebsmoments M_{A₂}der sweiten Antriebswilcklung im Bereich von ca. 19° bis zur Raststellung S₂.

Die Kurven E und F stellen den Verlauf des Rastmoments M_{D} und den Verlauf des Reibmoments M_{R} dar.

Im Moment des Einschaltens erzeugt durch einen Stromimpuls die erste Antriebswicklung ein Antriebsmoment M_{A₁} nach Kurve D₁, welches den Rotor aus seiner Raststellung S₁ in Richtung der nächsten Raststellung S₂ treibt. Das Antriebsmoment M_{A₁} (Kurve D₁) ein im Verhältnis zum Antriebsmoment M_{A₁} (Kurve D₁) kleines entgegengesetzt gerichtetes Rastmoment M_{D} (Kurve E) gegenüber, welches bei ca. 16° zu Null wird. Etwa hier wird die erste Antriebswicklung abgeschaltet. Ab ca. 16° ist in gleicher Richtung wie das Antriebsmoment M_{A₁} (Kurve D₁) gerichtetes Moment vorhanden. Durch zeitverzögerte Einschaltung der zweiten Antriebswicklung entsteht ein Antriebsmoment M_{A₂} (Kurve D₂), welches sich mit dem Rastmoment M_{D} (Kurve E) addiert. Beide Momente erreichen bei 45° den Wert Null. Durch die bewegte Masse des Rotors 2 wird der Nullpunkt der Momente bei ca. 16° überwunden. Das Rastoment M_{D} (Kurve E) bewegt den Rotor von ca. 18° in Richtung der Raststellung S₂ bis bei 22,5° das Antriebsmoment M_{A₁} (Kurve D₂) der zweiten Antriebswicklung (Spulen 5˝) einsetzt und zusammen mit dem Rastmoment M_{D} (Kurve E) den Rotor 2 in die Raststellung S₂ dreht und dort durch die sich umkehrenden Momente ausrichtet. Der Strom durch die zweite Antriebswicklung (Spulen 5˝) kann nach der Ausrichtung des Rotors 2 abgeschaltet werden. Durch die Rastmagnete 9,8 wird der Rotor 2 in der Raststellung S₂ gehalten.

Eine weitere Drehung des Rotors 2 aus der Raststellung S₂ in die nächste Raststellung S₃ erfolgt in der gleichen Weise mit einem weiteren Stromimpuls gleicher Polarität auf dem gleichen Leitungspaar.

Die Fig. 5 zeigt eine mit nur einem Leitungspaar verbundene Schaltung eines für die weitere Ausgestaltung der Erfindung benötigten Verzögerungsglieds mit zwei Antriebswicklungen W₁ und W₂.

Ein Stromimpuls am Eingang der Schaltung erzeugt zum Zeitpunkt tₒ (Fig. 6) über einen Widerstand R₁ eines Spannungsteilers 15 einen Spannungsabfall der dem Gate eines Feldeffekttransistors F₁ zugeführt wird und diesen zum Zeitpunkt t₁ (Fig. 6) leitend macht. Bei leitendem Feldeffekttransistor F₁ wird die Antriebswicklung W₁ von einem Strom durchflossen, welcher ein Antriebsmoment M_{A₁} nach Kurve D₁ (Fig. 4) erzeugt. Der eingangs genannte Stromimpuls liegt über einen Widerstand R₃ eines Spannungsteilers 16 auch an einem Kondensator C an und lädt diesen nach der Funktion U_{F₂} (Fig. 6) auf. Erreicht der Ladezustand des Kondensators C zum Zeitpunkt t₂ die Schaltschwelle S eines Feldeffekttransistors F₂, so wird der Feldeffekttransistor F₂ leitend und der durch die Antriebswicklung W₂ fließende Strom erzeugt ein Antriebsmoment M_{A₂} nach der Kurve D₂ (Fig. 4). Über Widerstände R₄ und R₅ wird der Feldeffekttransistor F₁ sofort abgeschaltet (t₃), nachdem der Feldeffekttransistor F₂ leitend wurde. Diodenanordnungen 13 und 14 dienen zum Schutz der Feldeffekttransistoren F₁, F₂ beim schnellen Abschalten der Ströme durch die Wicklungen W₁ und W₂.

Die Figuren 7 und 8 zeigen den Antrieb einer weiteren Ausgestaltung der Erfindung. In Fig. 7 wird der prinzipielle Aufbau einer bei der Anordung ähnlich Fig. 1a sowie bei der weiteren Ausgestaltung ähnlich Fig. 3a angewendeten integrierten Dämpfungseinrichtung in einer Teilabwicklung gezeigt.

Die wesentlichen Merkmale einer in eine Anordnung ähnlich Fig. 1a integrierten Dämpfungseinrichtung sind die rotorseitigen, durch schmale Luftspalte 21, voneinander getrennt angeordneten Permanentmagnete 3, die statorseitig in einem Spulenträgerelement 18 aus einem elektrisch gut leitenden Material (z.B. Aluminium) angeordnete Antriebswicklung, sowie der statorseitige magnetische Rückschluß 19.

In Fig. 7 ist ein mit einem Rotorelement eines Koaxial- oder Hohlleiterschalters (nicht dargestellt) verbundener Rotor mit 2 bezeichnet.

Über die Oberfläche des Rotors 2 sind zur Bildung eines homogenen Magnetfeldes im Luftspalt 17 Permanentmagnete 3 mit unterschiedlicher Polarisierungsrichtung gleichmäßig verteilt angeordnet. Zwei durch schmale Luftspalte 21 voneinander getrennte nebeneinanderliegende Permanentmagnete unterschiedlicher Polarität bilden ein Magnetpolpaar 3. Radial zu der dem Stator 1 abgewandten Seite befindet sich ein magnetischer Rückschluß 4 aus weichmagnetischem Material zur Verkleinerung des magnetischen Widerstandes der Magnetanordnung. Der Luftspalt 17 wird radial begrenzt durch ein statorseitiges Spulenträgerelement 18, welches je nach geforderter Zahl der Schaltstellungen eine unterschiedliche Anzahl Antriebsspulen 5 enthält. Das statorseitige Spulenträgerelement 18 ist aus einem elektrisch gut leitenden Material (z.b. Aluminium) aufgebaut in dem die Antriebsspulen 5, hier als einfacher Leiter dargestellt, eingebettet sind. Dieses Spulenträgerelement 18 des Stators 1 wird radial nach außen zu der dem Rotor 2 angewandten Seite ebenfalls von einem magnetischen Rückschluß 19 aus weichmagnetischem Material begrenzt.

Die Antriebsspulen 5 sind in den Schaltstellungen gegenüber den Luftspalten 21 des Rotors 2 leicht versetzt angeordnet, um zum Schaltzeitpunkt aus den Schaltstellungen heraus sofort ein maximales Antriebsmoment zu erhalten.

Werden die Antriebsspulen 5 von einem Strom durchflossen, so bildet sich, zusammen mit den Permanentmagneten 3 des Rotors 2, ein den Rotor 2 antreibendes Magnetfeld aus und der Rotor 2 wird in eine Drehbewegung versetzt. Durch die Drehbewegung des Rotors 2 wird im elektrisch gut leitenden Material des Spulenträgerelements 18 ein Wirbelstrom und damit ein Magnetfeld erzeugt, welches so gerichtet ist, daß es das ursprüngliche Magnetfeld der Permanentmagnete 3 schwächt. Damit wird eine bremsende Wirkung solange erzielt, wie der Rotor 2 in bewegung ist. bei einer schnellen Rotorbewegung wird eine große bremsende Wirkung erzielt und bei einer langsamen Rotorbewegung eine kleine bremsende Wirkung.

Die Wirkung der Wirbelstrombremse wird unterstützt durch eine Rastanordnung, wie sie zur Fig. 1 schon beschrieben wurde.

Fig. 8 zeigt einen prinzipiellen Aufbau einer weiteren Ausgestaltung einer Anordung. Der entscheidende Unterschied zum Aufbau der Anordnung nach Fig. 7 liegt im Aufbau des Rotors 2.

Die Pole der Permanentmagnete 3 sind in mehrere Magnete gleicher Polarität unterteilt und, durch schmale Luftspalte 21 voneinander getrennt, angeordnet.

Durch diese Anordnung wird erreicht, daß durch eine scheinbare Erhöhung der Polzahl höhere Wirbelströme erzeugt werden. Das von dem Wirbelstrom erzeugte Moment hemmt die Bewegung des Rotors 2. Während der Drehung des Rotors 2 der Anordnung und eines damit verbundenen Rotors eines Koaxial- oder Hohlleiterschalters (nicht dargestellt) wird durch die scheinbare Erhöhung der Polzahl des Rotors 2 eine kleinere Drehgeschwindigkeit des Rotors 2 zwischen den Schaltstellungen erreicht, so daß der Rotor 2 vor den Schaltstellungen von einer kleineren Drehgeschwindigkeit abgebremst werden muß und dadurch der Stillstand in der Schaltstellung schneller erreicht wird.

## Patentansprüche

1. Anordnung zum Einstellen des Rotors eines Drehschalters in n mögliche Stellungen, bei der
1. ein aus n gleichmäßig verteilten statorseitigen Antriebsspulen und n oder 2 n gleichmäßig verteilten rotorseitigen Permanentmagneten bestehendes Antriebssystem zwecks dieser Einstellung kurzzeitig angesteuert wird, das den Rotor aus seiner augenblicklichen Stellung (Ausgangsstellung) heraus in eine Hilfsstellung verdreht, bei der
2. die Antriebsspulen und die rotorseitigen Permanentmagnete des Antriebs in den einzelnen Raststellungen derart um einen kleinen Winkel gegeneinander versetzt sind, daß bei Einschalten des Antriebsstroms ein Drehmoment in nur einer bestimmten Richtung erzeugt wird, und bei der
3. in der Hilfsstellung durch Verwendung einer Rastanordnung, die statorseitig n Permanentmagnete aufweist, deren dem Rotor zugewandte Pole alle die gleiche Polarität aufweisen und rotorseitig wenigstens einen Permanentmagneten aufweist, der dem Stator zugewandt eine entgegengesetzte Polarität aufweist, ein magnetischer Rastmomentenverlauf wirksam ist, der nach Abschalten des Antriebssystems den Rotor jeweils in der folgenden Stellung zentriert,
dadurch gekennzeichnet, daß alle Antriebsspulen nur über das gleiche Leitungspaar angesteuert werden, daß die Hilfsstellung jeweils näher bei der Ausgangsstellung als bei der folgenden Stellung liegt, daß den rotor- und statorseitigen Permanentmagneten (6, 8/ 9/ 11) der Rastanordnung ein bezüglich der statorseitigen Permanentmagnete (6, 9, 11) der Rastanordnung entgegengesetzt gepolter, um einen solchen Winkel versetzter Permanentmagnet geringerer Feldstärke (7/ 10/ 12) zugeordnet ist, daß in dieser Hilfsstellung nach Abschalten des Antriebssystems ein in Richtung der folgenden Stellung treibendes Moment den Rotor (2) in die folgende Stellung dreht und dieser dort zentriert wird, wobei die Achsen benachbarter Antriebsspulen einen Winkel von 360°/n einschließen.

2. Anordnung zum Einstellen des Rotors eines Drehschalters in n mögliche Stellungen, bei der
1. ein aus 2 n gleichmäßig verteilten statorseitigen Antriebsspulen und n oder 2 n gleichmäßig verteilten rotorseitigen Permanentmagneten bestehendes Antriebssystem zwecks dieser Einstellung kurzzeitig angesteuert wird, das den Rotor aus seiner augenblicklichen Stellung (Ausgangsstellung) heraus in eine Hilfsstellung verdreht, bei der
2. die Antriebsspulen und die rotorseitigen Permanentmagnete des Antriebs in den einzelnen Raststellungen derart um einen kleinen Winkel gegeneinander versetzt sind, daß bei Einschalten des Antriebsstroms ein Drehmoment in nur einer bestimmten Richtung erzeugt wird, und bei der
3. in der Hilfsstellung durch Verwendung einer Rastanordnung, die statorseitig n Permanentmagnete aufweist, deren dem Rotor zugewandte Pole alle die gleiche Polarität aufweisen und rotorseitig wenigstens einen Permanentmagneten aufweist, der dem Stator zugewandt eine entgegengesetzte Polarität aufweist, ein magnetischer Rastmomentverlauf wirksam ist, der nach Abschalten des Antriebssystems den Rotor jeweils in der folgenden Stellung zentriert,
dadurch gekennzeichnet, daß alle Antriebsspulen nur über das gleiche Leitungspaar angesteuert werden, daß die Hilfsstellung jeweils näher bei der Ausgangsstellung als bei der folgenden Stellung liegt, daß den rotor- und statorseitigen Permanentmagneten (6, 8/ 9/ 11) der Rastanordnung ein bezüglich der statorseitigen Permanentmagnete (6, 9, 11) der Rastanordnung entgegengesetzt gepolter, um eien solchen Winkel versetzter Permanentmagnet geringerer Feldstärke (7, 10/ 12) zugeordnet ist, daß in dieser Hilfsstellung nach Abschalten des Antriebssystems ein in Richtung der folgenden Stellunh treibendes Moment den Rotor (2) in die folgende Stellung dreht und dieser dort zentriert wird, und daß durch die benachbarten Antriebsspulen entgegengesetzt gerichtete Magnetfelder erzeugt werden, wobei die Achsen benachbarter Antriebsspulen einen Winkel von 360°/2n einschliessen.

3. Anordnung nach Anspruch 1 oder 2, dadurch gekennzeichnet, daß der Antrieb rotorseitig einen magnetischen Rückschluß (4) aufweist.

4. Anordnung nach einem der Ansprüche 1 bis 3, dadurch gekennzeichnet, daß die rotorseitigen Permanentmagnete (3) des Antriebs mit wenigstens einer ihrer Stoßstellen in der jeweiligen Raststellung (S₁, S₂, S₃,...) stehen und daß die statorseitigen Antriebsspulen (5) einen kleinen Winkelversatz bezogen auf diese Stoßstellen der Permanentmagnete (3) des Rotors (2) aufweisen.

5. Anordnung nach einem der Ansprüche 1 bis 3, dadurch gekennzeichnet, daß die rotorseitigen Permanentmagnete (3) des Antriebs einen kleinen Winkelversatz bezogen auf die Raststellung (S₁, S₂, S₃,...) des Rotors (2) aufweisen, während wenigstens eine Seite einer der statorseitigen Antriebsspulen (5) in der Raststellung (S₁, S₂, S₃) steht.

6. Anordnung nach einem der Ansprüche 1 bis 5, dadurch gekennzeichnet,daß sich die Rastmagnete (6, 8/ 9/ 11) auf der einander zugewandten Seite verjüngen.

7. Anordnung nach einem der Ansprüche 1 bis 6, dadurch gekennzeichnet, daß die Magnete geringerer Feldstärke (7, 10, 12) der Rastanordnung (6, 7, 8/9, 10/11, 12) um ca. 360°/3,5 n entgegen der Drehrichtung gegenüber den Rastmagneten (6, 8/ 9/ 11) versetzt sind.

8. Anordnung nach einem der Ansprüche 1 bis 7, dadurch gekennzeichnet, daß der durch die Antriebsspulen (5′) gebildeten ersten Antriebswicklung eine derart versetzt angeordnete durch weitere Antriebsspulen (5˝) gebildete weitere Antriebswicklung zugeordnet ist, daß in den Raststellungen S₁, S₂, S₃,...) bei Stromfluß durch diese weitere Antriebswicklung (5˝) kein Antriebsmoment (M_{A₁}, M_{A₂} ,) erzeugt wird, daß die Spulen der weiteren Antriebswicklung (5˝) parallel oder hintereinander liegend an ein Verzögerungsglied angeschaltet sind, das seinerseits an das Leitungspaar angeschaltet ist und daß die Zeitverzögerung des Verzögerungsglieds derart ausgelegt ist, daß die weitere Antriebswicklung (5˝) wirksam wird, wenn der Rotor (2) in eine Stellung gelangt ist, in der durch die weitere Antriebswicklung (5˝) ein Antriebsmoment (M_{A₂}) in gleicher Drehrichtung wie vorher durch die erste Antriebswicklung (5′) auf den Rotor (2) ausgeübt wird, wobei die erste Antriebswicklung dann stromlos ist.

9. Anordnung nach einem der Ansprüche 1 bis 8, dadurch gekennzeichnet, daß zur Bildung einer Wirbelstrombremse der Stator (1) des Antriebssystems an der den Permanentmagneten (3) gegenüberliegenden Seite aus elektrisch gut leitendem Material (Spulenträgerelement 18) besteht und daß die Spulen (5) in diesem Material wenigstens teilweise eingebettet sind.

10. Anordnung nach Anspruch 9, dadurch gekennzeichnet, daß die Spulen (5) in Nuten (20) eingelegt sind.

11. Anordnung nach Anspruch 9, dadurch gekennzeichnet, daß die Permanentmagnete (3) aus mehreren Magneten gleicher Polung bestehen.

## Claims

1. Arrangement for the setting of the rotor of a rotary switch in n possible settings, in which
1. a drive system, which consists of n equally distributed drive coils at the stator side and n or 2n equally distributed permanent magnets at the rotor side, is, for the purpose of this setting, briefly driven, which rotates the rotor out of its momentary setting (output setting) into an auxiliary setting, in which
2. the drive coils and permanent magnets, at the rotor side, of the drive are displaced through a small angle relative to one another and into the individual detent settings in the manner that on switching in of the drive current a torque is generated in only one specific direction, and in which
3. in the auxiliary setting through use of a detent arrangement, which at the stator side has n permanent magnets, of which the poles towards the rotor all have the same polarity, and at the rotor side has at least one permanent magnet, which towards the stator has an opposite polarity, a magnetic detent moment course is effective, which after switching off of the drive system centres the rotor each time in the following setting,
characterised thereby that all drive coils are driven only by way of the same conductor pair, that the auxiliary setting each time lies closer to the output setting than to the following setting, that associated with the permanent magnets (6, 8/9/11), at the rotor and stator sides, of the detent arrangement is a permanent magnet of smaller field strength (7/10/12) which is oppositely poled with respect to the permanent magnets (6, 9, 11), at the stator side, of the detent arrangement and which is displaced through such an angle that in this auxiliary setting after switching off of the drive system a moment driving in direction of the following setting rotates the rotor (2) into the following setting and this is centred there, wherein the axes of adjacent drive coils include an angle of 360°n.

2. Arrangement for the setting of the rotor of a rotary switch in n possible settings, in which
1. a drive system, which consists of 2n equally distributed drive coils at the stator side and n or 2n equally distributed permanent magnets at the rotor side, is, for the purpose of this setting, briefly driven, which rotates the rotor out of its momentary setting (output setting) into an auxiliary setting, in which
2. the drive coils and permanent magnets, at the rotor side, of the drive are displaced through a small angle relative to one another and into the individual detent settings in the manner that on switching in of the drive current a torque is generated in only one specific direction, and in which
3. in the auxiliary setting through use of a detent arrangement, which at the stator side has n permanent magnets, of which the poles towards the rotor all have the same polarity, and at the rotor side has at least one permanent magnet, which towards the stator has an opposite polarity, a magnetic detent moment course is effective, which after switching off of the drive system centres the rotor each time in the following setting,
characterised thereby that all drive coils are driven only by way of the same conductor pair, that the auxiliary setting each time lies closer to the output setting than to the following setting, that associated with the permanent magnets (6, 8/9/11), at the rotor and stator sides, of the detent arrangement is a permanent magnet of smaller field strength (7/10/12) which is oppositely poled with respect to the permanent magnets (6, 9, 11), at the stator side, of the detent arrangement and which is displaced through such an angle that in this auxiliary setting after switching off of the drive system a moment driving in direction of the following setting rotates the rotor (2) into the following setting and this is centred there, and that oppositely directed magnetic fields are generated by the adjacent drive coils, wherein the axes of adjacent drive coils include an angle of 360°/2n.

3. Arrangement according to claim 1 or 2, characterised thereby that the drive has a magnetic short-circuit (4) at the rotor side.

4. Arrangement according to one of claims 1 to 3, characterised thereby that the permanent magnets (3), at the rotor side, of the drive stand with at least of their junction points in the respective detent setting (S₁, S₂, S₃, ...) and that the drive coils (5) at the stator side have a small angular offset with respect to these junction points of the permanent magnets (3) of the rotor (2).

5. Arrangement according to one of claims 1 to 3, characterised thereby that the permanent magnets (3), at the rotor side, of the drive have a small angular offset with respect to the detent setting (S₁, S₂, S₃,...) of the rotor (2), while at least one side of one of the drive coils (5) at the stator side stands in the detent setting (S₁, S₂, S₃).

6. Arrangement according to one of claims 1 to 5, characterised thereby that the detent magnets (6, 8/9/11) narrow at the sides towards one another.

7. Arrangement according to one of claims 1 to 6, characterised thereby, that the magnets of smaller field strengths (7, 10, 12) of the detent arrangement (6, 7, 8/9, 10/11, 12) are displaced, through about 360°/3.5n counter to the rotational direction, relative to the detent magnets (6, 8/9/11).

8. Arrangement according to one of the claims 1 to 7, characterised thereby that the first drive winding formed by the drive coils (5′) is associated with a further drive winding which is formed by further drive coils (5˝) and arranged offset in the manner that in the detent settings (S₁, S₂, S₃,...) no drive moment (^{M}A₁,^{M}A₂,) is generated on current flow through this further drive winding (5˝), that the coils of the further drive winding (5˝) are connected lying in parallel or series to a delay element, which in its turn is connected to the conductor pair, and that the time delay of the delay element is designed in the manner that the further drive winding (5˝) is effective if the rotor (2) gets into a setting in which a drive moment (^{M}A₂) is exerted on the rotor (2) by the further drive winding (5˝) in the same rotational direction as previously by the first drive winding (5′), wherein the first drive winding is then free of current.

9. Arrangement according to one of the claims 1 to 8, characterised thereby that for the formation of an eddy current brake the stator (1) of the drive system consists of electrically well-conducting material (coil carrier element 18) at the side lying opposite to the permanent magnets (3) and that the coils (5) are at least partly embedded in this material.

10. Arrangement according to claim 9, characterised thereby that the coils (5) are laid into grooves (20).

11. Arrangement according to claim 9, characterised thereby that the permanent magnets (3) consist of several magnets of like poling.

## Revendications

1. Agencement de réglage du rotor d'un commutateur rotatif dans n positions possibles, dans lequel :
1. un système d'entraînement, consistant en n bobines d'entrainement du côté du stator qui sont régulièrement réparties et en n ou 2 n aimants permanents du côté du rotor qui sont régulièrement répartis, est commandé pendant une courte durée en vue de ce réglage et fait tourner le rotor de sa position actuelle (position de départ) dans une position auxiliaire, dans lequel
2. les bobines d'entraînement et les aimants permanents, situés du côté du rotor, du dispositif d'entraînement sont décalés d'un petit angle les uns par rapport aux autres dans les différentes positions de crantage de telle manière que, lors de l'établissement du courant d'entraînement, il se produit un couple de rotation dans une direction déterminée seulement, et dans lequel
3. dans la position auxiliaire, il apparaît une évolution du couple de crantage magnétique qui centre le rotor à chaque fois dans la position suivante, après que le système d'entraînement a été mis hors circuit, grâce à l'utilisation d'un agencement de crantage qui présente du côté du stator n aimants permanents dont les pôles tournés vers le rotor présentent tous la même polarité et qui présente du côté du rotor au moins un aimant permanent qui présente du côté du stator une polarité opposée,
caractérisé en ce que toutes les bobines d'entrainement sont commandées seulement par l'intermédiaire de la même paire de conducteurs, en ce que la position auxiliaire est à chaque fois plus proche de la position de départ que de la position suivante, en ce qu'un aimant permanent de plus faible intensité de champ (7/ 10/ 12), de polarité opposée à celle des aimants permanents (6, 9, 11) de l'agencement de crantage qui sont situés du côté du stator, décalé d'un tel angle, est associé aux aimants permanents (6, 8/ 9/ 11) de l'agencement de crantage qui sont situés du côté du rotor et du côté du stator, en ce que, dans cette position auxiliaire, le système d'entrainement ayant été mis hors circuit, un couple agissant dans la direction de la position suivante fait tourner le rotor (2) dans la position suivante dans laquelle celui-ci est centré, les axes des bobines d'entraînement voisines incluant un angle de 360°/n.

2. Agencement de réglage du rotor d'un commutateur rotatif dans n positions possibles, dans lequel :
1. un système d'entraînement, consistant en 2n bobines d'entrainement du côté du stator qui sont régulièrement réparties et en n ou 2 n aimants permanents du côté du rotor qui sont régulièrement répartis, est commandé pendant une courte durée en vue de ce réglage et fait tourner le rotor de sa position actuelle (position de départ) dans une position auxiliaire, dans lequel
2. les bobines d'entraînement et les aimants permanents, situés du côté du rotor, du dispositif d'entrainement sont décalés d'un petit angle les uns par rapport aux autres dans les différentes positions de crantage de telle manière que, lors de l'établissement du courant d'entraînement, il se produit un couple de rotation dans une direction déterminée seulement, et dans lequel
3. dans la position auxiliaire, il apparaît une évolution du couple de crantage magnétique qui centre le rotor à chaque fois dans la position suivante, après que le système d'entraînement a été mis hors circuit, grâce à l'utilisation d'un agencement de crantage qui présente du côté du stator n aimants permanents dont les pôles tournés vers le rotor présentent tous la même polarité et qui présente du côté du rotor au moins un aimant permanent qui présente du côté du stator une polarité opposée,
caractérisé en ce que toutes les bobines d'entraînement sont commandées seulement par l'intermédiaire de la même paire de conducteurs, en ce que la position auxiliaire est à chaque fois plus proche de la position de départ que de la position suivante, en ce qu'un aimant permanent de plus faible intensité de champ (7/ 10/ 12), de polarité opposée à celle des aimants permanents (6, 9, 11) de l'agencement de crantage qui sont situés du côté du stator, décalé d'un tel angle, est associé aux aimants permanents (6, 8/ 9/ 11) de l'agencement de crantage qui sont situés du côté du rotor et du côté du stator, en ce que, dans cette position auxiliaire, le système d'entraînement ayant été mis hors circuit, un couple agissant dans la direction de la position suivante fait tourner le rotor (2) dans la position suivante dans laquelle celui-ci est centré, et en ce que des champs magnétiques de directions opposées sont produits par les bobine d'entrainement voisines, les axes des bobines d'entraînement voisines incluant un angle de 360°/n.

3. Agencement selon la revendication 1 ou 2, caractérisé en ce que le dispositif d'entrainement présente du côté du rotor une boucle magnétique (4).

4. Agencement selon l'une des revendications 1 à 3, caractérisé en ce que les aimants permanents (3) du dispositif d'entrainement qui sont situés du côté du rotor occupent chaque position de crantage (S₁, S₂, S₃, ...) par au moins l'un de leurs points de contact et en ce que les bobines d'entrainement (5) situées du côté du stator présentent un petit décalage angulaire par rapport à ces points de contact des aimants permanents (3) du rotor (2).

5. Agencement selon l'une des revendications 1 à 3, caractérisé en ce que les aimants permanents (3) du dispositif d'entraînement qui sont situés du côté du rotor présentent un petit décalage angulaire par rapport à la position de crantage (S₁, S₂, S₃, ...) du rotor (2), tandis qu'au moins un côté de l'une des bobines d'entraînement (5) situées du côté du stator occupe la position de crantage (S₁, S₂, S₃).

6. Agencement selon l'une des revendications 1 à 5, caractérisé en ce que les aimants de crantage (6, 8/ 9/ 11) s'amincissent sur leurs côtés tournés les uns vers les autres.

7. Agencement selon l'une des revendications 1 à 6, caractérisé en ce que les aimants de plus faible intensité de champ (7, 10, 12) de l'agencement de crantage (6, 7, 8/9, 10/11, 12) sont décalés d'environ 360°/3,5 n en sens inverse du sens de rotation par rapport aux aimants de crantage (6, 8/ 9/ 11).

8. Agencement selon l'une des revendications 1 à 7, caractérisé en ce qu'au premier enroulement d'entraînement formé par les bobines d'entraînement (5′) est associé un autre enroulement d'entraînement formé par d'autres bobines d'entrainement (5˝) qui est décalé de telle manière qu'aucun couple d'entraînement (M_{A₁}, M_{A₂}) n'est produit dans les positions de crantage (S₁, S₂, S₃, ...) lorsque le courant circule dans cet autre enroulement d'entraînement (5˝), en ce que les bobines de l'autre enroulement d'entraînement (5˝), situées parallèlement ou les unes derrière les autres, sont branchées sur un organe de retard qui, pour sa part, est branché sur la paire de conducteurs, et en ce que le retard temporel de l'organe de retard est réglé de telle manière que l'autre enroulement d'entraînement (5˝) est actif lorsque le rotor (2) parvient dans une position dans laquelle un couple d'entraînements (M_{A₂}) est appliqué par l'autre enroulement d'entraînement (5˝) sur le rotor (2) dans le même sens de rotation que précédemment par le premier enroulement d'entraînement (5′), le premier enroulement d'entrainement étant alors sans courant.

9. Agencement selon l'une des revendications 1 à 8, caractérisé en ce que, pour former un frein à courants de Foucault, le stator (1) du système d'entraînement consiste, sur le côté opposé aux aimants permanents (3), en un matériau bon conducteur de l'électricité (élément porte-bobine 18) et en ce que les bobines (5) sont noyées au moins en partie dans ce matériau.

10. Agencement selon la revendication 9, caractérisé en ce que les bobines (5) sont diposées dans des rainures (20).

11. Agencement selon la revendication 9, caractérisé en ce que les aimants permanents (3) consistent en plusieurs aimants de même polarité.
